# EUROPÄISCHE PATENTANMELDUNG

(11) **EP 2 361 840 A1**
(43) Veröffentlichungstag der Anmeldung: **31.08.2011**
(21) Anmeldenummer: 11001341.4
(22) Anmeldetag: 18.02.2011
(51) Int. Cl.: B65D 25/50, B65D 51/16

(54) **Kanister**

(30) Priorität: 25.02.2010 DE 102010009211
(71) Anmelder: TBG Technische Beteiligungsgesellschaft AG, 6330 Cham (CH)
(72) Erfinder: Schlenker, Rudolf, 6300 Zug (CH)
(74) Vertreter: Maucher, Wolfgang

(57) **Zusammenfassung**

Ein Kanister (1) für Flüssigkeit, insbesondere für Kraftstoff, weist einen Auslaufstutzen (2) mit einem aufgeschraubten Gewindeteil (3) und zugehörigen Innengewinden (3a,3b) und einen Verschlussdeckel (4) mit innenliegendem Außengewinde (4a) auf. Für das Ausgießen der Flüssigkeit ist ein Auslaufrohr (5) vorgesehen, das dauerhaft in dem Gewindeteil (3) steckt. Für Transport und Lagerung kann das Gewindeteil (3) so auf den Auslaufstutzen (2) des Kanisters (1) geschraubt werden, dass sich das Auslaufrohr (5) im Inneren (1a) des Kanisters (1) befindet. Das Auslaufrohr (5) ist auf seiner Außenseite mit zumindest einer Nut (8) ausgestattet. Da zusätzlich ein Mechanismus vorgesehen ist, der den Verschlussdeckel (4) zeitweilig mit dem Auslaufrohr (5) verbindet, wird dieses beim Entfernen des Verschlussdeckels (4) etwas angehoben, wodurch eine Verbindung zwischen Umgebung und dem Inneren (1a) des Kanisters (1) über die Nut (8) und über das Gewindespiel zwischen dem Außengewinde (4a) und dem Innengewinde (3a) entsteht, über die sich der Druck im Kanister (1) abbauen kann, ohne Flüssigkeit nach außen zu fördern.

## Beschreibung

Die Erfindung betrifft einen Kanister für Flüssigkeit, insbesondere für Kraftstoff, mit einem ein Außengewinde aufweisenden Auslaufstutzen und einem bei Nichtgebrauch im Inneren des Kanisters befindlichen ein Austrittsende und eine Austrittsöffnung aufweisenden Auslaufrohr, welches an seinem dem Austrittsende entgegengesetzten Eintrittsende und einer dazugehörigen Eintrittsöffnung ein Gewindeteil mit einem Innengewinde aufweist, das sowohl bei Nichtgebrauch als auch in Gebrauchsstellung auf das Außengewinde des Auslaufstutzens des Kanisters passt und an welchem bei Nichtgebrauch in Schließstellung ein Verschlussdeckel mit einem innenliegenden Außengewinde aufgeschraubt ist

Ein derartiger Kanister ist bekannt und hat den Vorteil, dass das Auslaufrohr immer zur Hand ist und nicht wie ein separates Auslaufrohr einer Verschmutzungsgefahr oder einem Verlust ausgesetzt ist.

Bei Nichtgebrauch sind sowohl das Gewinde zum Fixieren des Auslaufrohres in dem Kanister als auch das Gewinde für den Deckel verschlossen. Da bei Erwärmung z.B. durch Sonneneinstrahlung ein Teil des in dem Kanister befindlichen Kraftstoffs verdunsten und dann in dem Kanister einen Überdruck erzeugen kann, kann es beim Öffnen des Verschlussdeckels vor dem Lösen der Verschraubung des Auslaufrohres zu einem Austritt von Kraftstoff kommen, weil dieser durch den im Kanister befindlichen Überdruck durch das Auslaufrohr herausgedrückt und als Strahl heraus beschleunigt werden kann. Insbesondere bei teilgefüllten Kanistern kann es zu diesem unerwünschten Effekt kommen.

Es besteht deshalb die Aufgabe, einen derartigen Kanister mit Auslaufrohr zu schaffen, bei welchem auch unter Überdruck ein Austreten von Kraftstoff beim Lösen zunächst nur des Deckels verhindert werden kann.

Zur Lösung dieser Aufgabe ist vorgesehen, dass das Auslaufrohr eine wenigstens über einen Teil seiner Erstreckung und wenigstens über einen Teil seines Umfangs bis zu einem bei Nichtbenutzung im Verschlussdeckel befindlichen Abschnitt verlaufende Ausnehmung oder Nut aufweist, dass das Auslaufrohr in Schließstellung einen dichtenden Sitz an dem Auslaufstutzen des Kanisters hat und dass das Auslaufrohr mit dem Verschlussdeckel derart kraftschlüssig verbunden ist, dass es durch Öffnen des Verschlussdeckels aus dem dichtenden Sitz an dem Auslaufstutzen abhebbar ist. Das Auslaufrohr ist in Verschlussstellung an dem Kanister gemeinsam mit dem Verschlussdeckel abgedichtet und hat einen dichtenden Sitz an dem Auslaufstutzen des Kanisters. Die Nut, die axial am Auslaufrohr in dessen Erstreckungsrichtung verläuft, fungiert als Entlüftungskanal, über den ein Druckausgleich zwischen dem Kanisterinneren und der Umgebung stattfinden kann. Der Druckausgleich ohne eine solche Nut an der Außenseite des Auslaufrohrs kann nur über das Auslaufrohr selbst geschehen, was dazu führen kann, dass der Kanisterinhalt, insbesondere bei teilgefüllten Kanistern, beim Öffnen des Verschlussdeckels herausgepresst und beschleunigt werden kann. Um dies zu verhindern kann der durch den Überdruck im Inneren des Kanisters und beim Öffnen des Kanisters entstehende Luftstrom erfindungsgemäß über die Nut oder Ausnehmung und das innenliegende Außengewinde des teilweise geöffneten Verschlussdeckels am Auslaufrohr vorbei und nach außen geleitet werden. Die Nut am Auslaufrohr wird für die Entlüftung des Kanisters in Funktionsstellung gebracht, indem das Auslaufrohr beim Öffnen des Verschlussdeckels durch die kraftschlüssige Verbindung zwischen Auslaufrohr und Verschlussdeckel zumindest etwas aus seinem dichtenden Sitz abgehoben wird, um eine durchlässige Verbindung zwischen Umgebung und dem Inneren des Kanisters über die Nut zu öffnen, wobei durch den Beginn des Öffnens des Verschlussdeckels der Überdruck dann durch sein im Gewindeteil befindliches innenliegendes Außengewinde entweichen kann.

Eine günstige Ausgestaltungsform des erfiridungsgemäßen Kanisters kann vorsehen, dass das Auslaufrohr mindestens zwei über einen Teil seiner Erstreckung bis zu einem bei Nichtbenutzung im Verschlussdeckel befindlichen Abschnitt verlaufende Ausnehmungen oder Nuten aufweist. Dadurch kann der effektiv nutzbare Entlüftungsquerschnitt vergrößert werden. Mit zwei oder mehr Nuten kann die gewünschte Entlüftung des Kanisters schneller geschehen als mit nur einer Nut oder Ausnehmung. So kann mit noch größerer Sicherheit vermieden werden, dass beim Öffnen des Verschlussdeckels Flüssigkeit ungewollt und unter Umständen sogar schwallartig aus dem Kanister austritt, da der Druckausgleich über den größeren Entlüftungsquerschnitt zweier oder mehrerer Nuten und über die Gewinde im Gewindeteil und Verschlussdeckel schneller erfolgen kann.

Eine vorteilhafte Ausführungsform für einen derartigen Kanister kann vorsehen, dass das Auslaufrohr in Schließstellung mit einem Deckelteil am Verschlussdeckel kraftschlüssig verbunden ist. Damit sorgt der Deckelteil dafür, dass durch die axiale Bewegungskomponente des Verschlussdeckels beim Lösen das Auslaufrohr mit angehoben werden kann.

Dabei ist es günstig, wenn der Deckelteil konzentrisch zu der rotationssymmetrischen Eintrittsöffnung des Eintrittsendes des im Auslaufstutzen steckenden Auslaufrohrs und zu dem innenliegenden Außengewinde des Verschlussdeckels ist. In möglichst einfacher Weise lässt sich so ein zuverlässiger Kraftschluss zwischen Eintrittsende des Auslaufrohrs und dem Deckelteil herstellen.

Außerdem kann es von Vorteil sein, wenn der Deckelteil ein an der Innenseite des Verschlussdeckels angeordneter zylindrischer Vorsprung ist, der in das in Schließstellung außerhalb des Kanisters befindliche Eintrittsende des Auslaufrohres lösbar oder kraftschlüssig oder reibschlüssig eingreift. Die Verbindung zwischen Verschlussdeckel bzw. Deckelteil und Auslaufrohr erlaubt das Anheben des Auslaufrohrs und die gewünschte Entlüftung des Kanisters. Der rotationssymmetrische Aufbau und ihre Konzentrizität begünstigen, dass der Deckelteil und das Eintrittsende des Auslaufrohrs miteinander in Eingriff bzw. Übergriff gebracht werden können. Beim Zudrehen des Verschlussdeckels wird der zylindrische Deckelteil in das Eintrittsende des Auslaufrohrs hineingedrückt und mit diesem kraftschlüssig verbunden. Dabei ist die Verbindung zwischen Verschlussdeckel und Auslaufrohr lösbar, da das Auslaufrohr zum Entleeren des Kanisters aus demselben herausgezogen und mit seinem Eintrittsende auf den Auslaufstutzen geschraubt werden muss, um in die Gebrauchsstellung zu gelangen.

Eine weitere Gestaltungsform der Erfindung kann vorsehen, dass sich das Eintrittsende des Auslaufrohrs zu seiner Eintrittsöffnung hin verjüngt oder konisch ausgebildet ist. Beim Verschrauben des Verschlussdeckels mit dem Gewindeteil wird der Deckelteil in die Eintrittsöffnung des Auslaufrohres hineingedrückt. Dabei umfasst das Eintrittsende den Deckelteil und schafft eine kraftschlüssige Verbindung zwischen Auslaufrohr und Verschlussdeckel. Ein dadurch erzeugter Klemmsitz zwischen Deckelteil und Eintrittsende ist so definiert, dass die kraftschlüssige Verbindung ausreichend ist, einerseits das Auslaufrohr aus seiner dichtenden Position abzuheben und die Entlüftung des Kanisters zu ermöglichen und andererseits ein einfaches Lösen der Verbindung durch vollständiges Abschrauben des Verschlussdeckels zu gewährleisten.

Von besonderer Bedeutung für den erfindungsgemäßen Kanister kann es sein, wenn der Außendurchmesser des Deckelteils im Vergleich zum Innendurchmesser der Eintrittsöffnung so groß ist, dass zwischen Deckelteil und Eintrittsöffnung eine kraftschlüssige Verbindung mit ausreichender Festigkeit entsteht. Das Verhältnis der Durchmesser ist wichtig für die Festigkeit, aber auch für die Lösbarkeit der Verbindung zwischen Verschlussdeckel und Auslaufrohr. Dabei ist zu beachten, dass das (Über-)Maß des Außendurchmessers des Deckelteils nur so groß ist, dass ein Eindrücken oder Einpressen in die Eintrittsöffnung durch das Verschrauben des Verschlussdeckels mit dem Kanister möglich bleibt, weiterhin aber die Lösbarkeit der Verbindung durch Öffnen des Kanisters gewährleistet ist.

Ebenfalls denkbar wäre es, dass der Deckelteil ein an der Innenseite des Verschlussdeckels angeordneter Vorsprung ist, der an der in Gebrauchsstellung dem Kanister zugewandten Seite über eine Öffnung verfügt und mit dieser Öffnung das in Schließstellung außerhalb des Kanisters befindliche Eintrittsende des Auslaufrohres lösbar oder kraftschlüssig oder reibschlüssig übergreift. Auch durch ein Übergreifen des Deckelteils über das Eintrittsende des Auslaufrohrs kann beim Lösen des Verschlussdeckels das Auslaufrohr angehoben und der Kanister entlüftet werden.

Vorteilhaft für den erfindungsgemäßen Kanister und die kraftschlüssige Verbindung zwischen Verschlussdeckel und Auslaufrohr kann es sein, wenn die Länge des axialen Eingriffs bzw. Übergriffs des Deckelteils in bzw. über das Eintrittsende des Auslaufrohres wenigstens etwa ein Fünftel, ein Viertel oder ein Drittel des Außendurchmessers des Deckelteils misst. Die beschriebene Länge des Ein- bzw. Übergriffs ermöglicht mit großer Sicherheit, dass das Auslaufrohr aus seinem dichtenden Sitz abgehoben werden kann, da selbst in dem Fall, in dem sich die Verbindung zu lösen beginnt und das Eintrittsende relativ zum Deckelteil in Bewegung gerät, noch eine ausreichend große Wirkfläche für die kraftschlüssige Verbindung zur Verfügung steht, bevor sich der Deckelteil endgültig von dem Auslaufrohr lösen kann.

Es ist außerdem möglich, dass die Ausnehmung oder Nut über ihre gesamte Erstreckung unverdeckt ist. Damit ist die Nut also nicht vollständig umspritzt oder ummantelt, sondern über ihre gesamte Länge an der Außenseite des Auslaufrohrs offen liegend. Dadurch kann der Druckausgleich zwischen dem Inneren des Kanisters und der Umgebung weitgehend unabhängig vom Füllstand des Kanisters geschehen. Dennoch ist es vorstellbar, die Nut beispielsweise auch im Bereich nahe der Eintrittsöffnung zu ummanteln, wobei sichergestellt werden muss, dass die Entlüftung durch ein kurzzeitiges Anheben des Auslaufrohres im Gewindeteil über die Nut auch weiterhin möglich bleibt. Dafür muss die Nut an entsprechender Stelle unverdeckt sein, also zumindest eine Öffnung zum Inneren des Kanisters aufweisen.

Besonders vorteilhaft für den erfindungsgemäßen Kanister kann es sein, wenn mindestens zwei Nuten oder Ausnehmungen am Auslaufrohr vorhanden sind, die in ihrer Tiefe soweit in das Innere des Auslaufrohrs reichen, dass sie eine gemeinsame stegartige Wandung haben. Auf diese Weise kann der Querschnitt des Auslaufrohres für eine ausreichende Dimensionierung der Ausnehmungen oder Nuten ausgenutzt werden.

Günstig ist es, wenn das Gewindeteil in seinem Inneren einen Absatz zur Unterteilung seines Innengewindes mit kleinerem Innendurchmesser als der Innendurchmesser des Innengewindes aufweist, wobei dieser Absatz radial ausgerichtete Flächen hat, die zur Aufnahme von einem Dichtungsring je Seite ausgebildet sind. Dieser Absatz dient mit seinen radial ausgerichteten Flächen der Auflage von Dichtungsringen, die durch die Verschraubung des Gewindeteils mit dem Auslaufstutzen und durch die Verschraubung des Deckels mit dem Gewindeteil verklemmt werden und somit dichtend wirken können. Außerdem ist es so möglich, die axiale Verschiebbarkeit des Auslaufrohrs mit Hilfe des Absatzes innerhalb des Gewindeteils zu begrenzen.

Bei einer zweckmäßigen Ausführungsform der Erfindung kann die Ausnehmung oder Nut in Richtung des Eintrittsendes des Auslaufrohrs vor dem Eintrittsende enden und zwischen diesem Ende der Nut und dem Eintrittsende des Auslaufrohrs kann eine umlaufende Schulter als axialer Anschlag vorgesehen sein. Die umlaufende Schulter ermöglicht den dichtenden Sitz des Auslaufrohres an einem der beiden Dichtungsringe des Gewindeteils. Durch Verschrauben des Verschlussdeckels mit dem Gewindeteil gelangt die Stirnfläche des innenliegenden Außengewindes des Verschlussdeckels von oben mit der umlaufenden Schulter in Kontakt und bewirkt, dass das Auslaufrohr durch weiteres Anziehen des Verschlussdeckels in das Gewindeteil hineingedrückt wird. Der vollständig festgeschraubte Verschlussdeckel presst die umlaufende Schulter auf den Dichtungsring im Gewindeteil, sodass der Kanister dicht ist.

Außerdem ist es möglich, dass mindestens zwei nasenförmige Anschläge am Umfang des Auslaufrohrs in Richtung des Austrittsendes des Auslaufrohrs beabstandet zu der umlaufenden Schulter und in einer Ebene parallel zu dieser angebracht sind. Die nasenförmigen Anschläge begrenzen die axiale Beweglichkeit des Auslaufrohrs so, dass es beim Lösen des Deckels zwar angehoben, aber nicht aus dem Gewindeteil herausgezogen werden kann, da die nasenförmigen Anschläge an dem inneren Absatz im Gewindeteil hängen bleiben. So ist das Auslaufrohr im Gewindeteil unverlierbar festgelegt und gesichert.

Es ist aber auch möglich, dass das Auslaufrohr eine umlaufende Rippe aufweist, die in Richtung des Austrittsendes des Auslaufrohrs beabstandet zu der umlaufenden Schulter und in einer Ebene parallel zu dieser angebracht ist. Um die axiale Fixierung des Auslaufrohrs im Gewindeteil zu verbessern, können die bereits beschriebenen nasenförmigen Anschläge auch durch eine umlaufende Rippe ersetzt werden. Nach der Entlüftung des Kanisters durch Öffnen des Verschlussdeckels und dem damit verbundenen Anheben des Auslaufrohrs soll sich der Verschlussdeckel von dem Auslaufrohr lösen, das Auslaufrohr jedoch nicht vollständig aus dem Stutzen bzw. dem Gewindeteil herausgezogen werden können, damit das Auslaufrohr gemeinsam mit dem Gewindeteil in Gebrauchsstellung auf den Auslaufstutzen des Kanisters aufgeschraubt werden kann. Um das Lösen zu ermöglichen und ein Herausziehen zu verhindern ist die umlaufende Rippe als Anschlagring ausgebildet, der an dem Absatz im Gewindeteil nicht vorbeigeführt werden kann und das Auslaufrohr in seiner Position im Gewindeteil hält.

Eine vorteilhafte Ausführungsform der Erfindung kann vorsehen, dass die umlaufende Rippe mit einer, zwei oder drei oder mehreren Unterbrechungen versehen ist. Da eine durchgängige Rippe den verfügbaren Entlüftungsquerschnitt, der sich zwischen dem Auslaufrohr und dem Gewindeteil und/oder dem Auslaufstutzen ergibt, zu sehr einschränken könnte, dienen die Unterbrechungen dazu, die Durchlässigkeit der umlaufenden Rippe für die Entlüftung zu erhöhen. Damit kann ein guter Kompromiss zwischen einem möglichst großen Entlüftungsquerschnitt und einer bestmöglichen axialen Fixierung des Auslaufrohrs im Gewindeteil gefunden werden.

Von besonderer Bedeutung für den erfindungsgemäßen Kanister ist es, wenn das Gewindeteil sowohl in seinem dem Verschlussdeckel zugewandten Teil als auch in seinem dem Kanister zugewandten Teil jeweils ein Innengewinde aufweist. Mit dem doppelt vorhandenen Innengewinde lässt sich das Gewindeteil mit jedem seiner beiden Enden auf den Kanister aufschrauben.

Zweckmäßig ist es dann, dass der Auslaufstutzen ein Außengewinde aufweist, das zu den beiden Innengewinden des Gewindeteils passt. So ist es möglich, das Gewindeteil wahlweise mit einem seiner beiden Innengewinde auf den Auslaufstutzen des Kanisters zu schrauben und dadurch, das Auslaufrohr entweder in Gebrauchsstellung oder in Transportstellung am bzw. im Kanister zu fixieren.

Es kann darüber hinaus von Vorteil sein, wenn das Gewindeteil an seinem äußeren Umfang Greifhilfen oder Griffe aufweist. Für die Benutzung des Kanisters muss das Auslaufrohr aus dem Kanister heraus gezogen und in seine Gebrauchsstellung gebracht werden. Dazu kann das Gewindeteil mit dem Auslaufrohr von dem Auslaufstutzen des Kanisters abgeschraubt werden, um anschließend umgekehrt mit dem Auslaufrohr in Gebrauchsstellung wieder aufgeschraubt zu werden. Um das Gewindeteil komfortabel auf- und abschrauben zu können ist es daher von Vorteil, Griffe oder Greifhilfenam Umfang des Gewindeteils vorzusehen.

Eine weitere Ausführungsform der Erfindung kann vorsehen, dass das Auslaufrohr in einem Bereich zwischen einem dem Austrittsende nahen Ende der Nut oder Ausnehmung und dem Austrittsende des Auslaufrohrs einen Biegebereich aufweist, der aus einem gewellten, biegsamen Rohrabschnitt besteht. Durch die erhöhte Flexibilität des Auslaufrohrs in diesem Biegebereich kann die Flüssigkeit, insbesondere der Kraftstoff, komfortabel und sicher von dem Kanister in z.B. einen Tankstutzen umgefüllt werden.

Außerdem kann es dabei sinnvoll sein, wenn die Ausnehmung oder Nut noch vor dem Beginn des Biegebereichs endet. Eine weitere Ausführungsform des erfindungsgemäßen Kanisters sieht vor, dass die Nut oder Ausnehmung so lang ist, dass sie bei maximalem Ausziehen des Auslaufrohrs aus dem Gewindeteil noch eine Verbindung zwischen dem Inneren des Kanisters und der Umgebung herstellt. So kann verhindert werden, dass die Ausnehmung oder Nut beim Öffnen und Anheben des Verschlussdeckels vollständig im Gewindeteil verbleibt und keine Verbindung mit ausreichendem Entlüftungsquerschnitt den Kontakt zwischen Umgebung und dem Inneren des Kanisters zur Verfügung steht. Eine so bemessene Nut oder Ausnehmung weist die für eine funktionierende Kanisterentlüftung kürzestmögliche Länge auf.

Außerdem ist es denkbar, dass zwischen dem innenliegenden Außengewinde des Verschlussdeckels und dem Innengewinde des Gewindeteils, insbesondere in nicht vollständig verschraubtem Zustand, ein Gewindespiel vorgesehen ist, sodass die Verschraubung der beiden Gewinde gasdurchlässig ist. Sobald der Verschlussdeckel gelöst wird und das Auslaufrohr die Entlüftungsstellung erreicht hat, kann das Gas aus dem Inneren des Kanisters durch dieses Gewindespiel zwischen Verschlussdeckel und Gewindeteil hindurch in die Umgebung ausströmen.

Nachstehend ist ein Ausführungsbeispiel der Erfindung anhand der Zeichnung näher beschrieben. Es zeigt in zum Teil schematisierter Darstellung:
- Fig. 1: eine geschnittene Seitenansicht des erfindungsgemäßen Kanisters in verschlossenem Zustand mit dem Auslaufrohr in seinem Inneren,
- Fig. 2: eine der Fig. 1 entsprechende geschnittene Seitenansicht des erfindungsgemäßen Kanisters mit dem bereits teilweise gelösten Verschlussdeckels und dem Auslaufrohr in Entlüftungsstellung,
- Fig. 3: die in Fig. 1 mit A gekennzeichnete Einzelheit in vergrößerter Darstellung,
- Fig. 4: die in Fig. 2 mit B gekennzeichnete Einzelheit in vergrößerter Darstellung,
- Fig. 5: die in Fig.4 abgebildete Einzelheit in einer Schnittdarstellung entlang der Linie V-V,
- Fig. 6: eine den Fig. 1 und 2 entsprechende Darstellung des Kanisters mit abgeschraubtem Verschlussdeckel sowie
- Fig. 7: eine den Fig. 1, 2 und 6 entsprechende Darstellung des Kanisters mit dem Auslaufrohr in Gebrauchsstellung.

Ein im Ganzen mit 1 bezeichneter Kanister hat gemäß der Fig. 1 und 2 einen Auslaufstutzen 2 mit einem Außengewinde 2a, auf das Außengewinde 2a des Auslaufstutzens 2 aufgeschraubt, befindet sich ein Gewindeteil 3 mit einem zweiteiligen Innengewinde 3a und 3b und einem diese beiden trennenden Absatz 3c. An seinem Umfang hat das Gewindeteil 3 Griffe 3d, die das Auf- und Abschrauben für den Nutzer des Kanisters 1 erleichtern. Im Inneren 1a des Kanisters 1 ist der Kraftstoff bzw. der Kraftstofffüllstand 1b zu erkennen.

Verschlossen ist der Kanister 1 mit einem Verschlussdeckel 4, dessen innenliegendes Außengewinde 4a in das Innengewinde 3a des Gewindeteils 3 passt und eingreift. Auch der Verschlussdeckel 4 weist an seinem Umfang Griffe 4c auf.

Gemäß der Fig.1 bis Fig.6 steckt bei Nichtgebrauch des Kanisters 1 ein Auslaufrohr 5 im Gewindeteil 3 und reicht bis ins Innere 1a des Kanisters 1 hinein.

Das Auslaufrohr 5 hat an dem im Inneren 1a des Kanisters 1 befindlichen Ende sein Austrittsende 6 mit zugehöriger Austrittsöffnung 6a und an dem diesen entgegengesetzten Ende sein Eintrittsende 7, ebenfalls mit zugehöriger Eintrittsöffnung 7a. Es ist leicht zu erkennen, dass sich das Austrittsende 6 und die Austrittsöffnung 6a in dieser Schließlage im Kraftstoff bzw. unter dem Kraftstoffspiegel 1b befindet.

Die Fig.1 und Fig.2 unterscheiden sich lediglich in der Stellung des Verschlussdeckels 4 und des Auslaufrohres 5. Fig.1 stellt den dicht verschlossenen Kanister 1 dar, Fig.2 zeigt den Verschlussdeckel 4 und das Auslaufrohr 5 in Entlüftungsposition.

Gemäß Fig.1 und dem Querschnitt aus Fig.5 weist das Auslaufrohr 5 in einem Bereich zwischen Austrittsende 6 und Eintrittsende 7 zwei Nuten 8 auf, die eine gemeinsame stegartige Wandung 8a haben. Diese Nuten 8 werden auf der dem Austrittsende 6 nahen Seite durch einen flexiblen Biegebereich 9 aus einem Wellrohr und auf der dem Eintrittsende 7 zugewandten Seite durch einen umlaufenden ununterbrochenen Rohrabschnitt 10 mit demselben Durchmesser wie das Auslaufohr 5 begrenzt. In Richtung Eintrittsende 7 geht der Rohrabschnitt 10 in eine umlaufende Schulter 10a größeren Durchmessers über.

Der dem Austrittsende 6 nahe Bereich ist der erwähnte flexible Biegebereich 9, der in diesem Ausführungsbeispiel als gewelltes Rohr ausgebildet ist und die Verwendung des Kanisters 1 z.B. beim Befüllen eines nicht abgebildeten Tankstutzens erleichtern soll.

In Fig.3 ist die Einzelheit A aus Fig.1 vergrößert dargestellt. Sie zeigt einen Querschnitt des Auslaufstutzens 2 mit dem Verschlussdeckel 4 und dem Auslaufrohr 5 in Dichtposition an dem Kanister 1. Gut zu erkennen sind die beiden Dichtungsringe 11 und 12, die auf bzw. unter dem Absatz 3c im Gewindeteil positioniert sind.

Der Dichtungsring 11 dichtet den Spalt zwischen Verschlussdeckel 4, seinem innenliegenden Außengewinde 4a und dem Innengewinde 3a des Gewindeteils 3 nach außen ab. Dies geschieht dadurch, dass der Verschlussdeckel 4 mit einem rotationssymmetrischen, zum Außengewinde 4a konzentrisch gelegenen Deckelteil 4b beim Verschrauben mit dem Gewindeteil 3 in die Eintrittsöffnung 7a des Eintrittsendes 7 eingreift und den umlaufenden Rohrabschnitt 10 und die Schulter 10a gegen den Absatz 3c und den Dichtungsring 11 presst.

Neben der Funktion als Dichtfläche verhindert diese Schulter 10a auch, dass das Auslaufrohr 5 vollständig durch den Auslaufstutzen 2 in das Innere 1a des Kanisters 1 rutschen kann. Sie fungiert also auch als Positionssicherung für das Auslaufrohr 5 im Gewindeteil 3.

Das Eintrittsende 7 verjüngt sich gemäß den Darstellungen in Fig.1 bis Fig.4 in Richtung des Deckelteils 4b konisch, was die kraftschlüssige Verbindung zwischen Deckelteil 4b und Eintrittsende 7 begünstigt, da sich das Eintrittsende 7 des Auslaufrohrs 5 aufgrund der gewählten Abmessungen im Klemmsitz auf der Umfangsfläche des Deckelteils 4b befindet.

Um den Kanister vollständig dicht verschließen zu können ist der zweite Dichtungsring 12 vorgesehen. Wie in Fig.3 leicht zu erkennen, befindet sich dieser zwischen einem oberen Rand 2b des Auslaufstutzens 2 und dem Absatz 3c des Gewindeteils. Durch die Verschraubung des Gewindes 3b mit dem Außengewinde 2a des Auslaufstutzens 2 wird dieser Dichtungsring 12 zwischen dem oberen Rand 2b des Auslaufstutzens 2 und dem Absatz 3c eingeklemmt. Dadurch dichtet er dort den Spalt zwischen Gewindeteil 3 und Auslaufstutzen 2 zuverlässig ab. Fig.3 zeigt überdies, dass in der Verschlussposition eine Verbindung über die Nuten 8 zwischen dem Inneren 1a des Kanisters 1 und der Umgebung nicht möglich ist, da das Auslaufrohr 5 mit seinem ununterbrochen umlaufenden Rohrabschnitt 10 und der Schulter 10a bis auf Anschlag an dem Absatz 3c im Gewindeteil 3 steckt.

In Fig.4 ist die Einzelheit B aus Fig.2 vergrößert dargestellt. Sie zeigt einen Querschnitt des Auslaufstutzens 2 mit dem Verschlussdeckel 4 und dem Auslaufrohr 5 in Entlüftungsposition an dem Kanister 1.

In dieser Darstellung ist das innenliegende Außengewinde 4a des Verschlussdeckels 4 nicht mehr bis zum Anschlag mit dem Innengewinde 3a des Gewindeteils 3 verschraubt. Da der Verschlussdeckel 4 über einen Klemmsitz zwischen Eintrittsende 7 und dem Deckelteil 4b kraftschlüssig mit dem Auslaufrohr 5 verbunden ist, wird das Auslaufrohr 5 beim Lösen des Verschlussdeckels 4 etwas angehoben, sodass weder der Rohrabschnitt 10 noch die umlaufende Schulter 10a an dem Dichtungsring 11 anliegen. Vielmehr ist das Auslaufrohr 5 soweit angehoben, dass eine Verbindung zwischen Umgebung und dem Inneren 1a des Kanisters 1 über die Nut 8 vorbei an dem Dichtungsring 11 für die Entlüftung entsteht.

Die axiale Verschiebbarkeit des Auslaufrohrs 5 im Gewindeteil 3 wird dabei durch eine umlaufende Rippe 13 am Umfang des Auslaufrohrs 5 im Zusammenwirken mit dem Absatz 3c des Gewindeteils 3 begrenzt. Fig.5 zeigt das Auslaufrohr 5 in seiner maximal angehobenen Position im Gewindeteil 3, da die Rippe 13 bereits am Absatz 3c anschlägt.

Der in Fig.5 dargestellte Schnitt V-V aus Fig.4 verdeutlicht die Gestaltung der beiden Nuten 8. Es ist zu erkennen, dass die Nuten 8 so tief sind, dass sie in einer gemeinsamen stegartigen Wandung 8a, die die Stabilität des Auslaufrohrs 5 bei einem möglichst großen Entlüftungsquerschnitt erhält, gründen.

Fig.6 zeigt den erfindungsgemäßen Kanister 1 mit vollständig entferntem Verschlussdeckel 4. Da das Auslaufrohr 5 durch die umlaufende Rippe 13 und den Absatz 3c im Gewindeteil 3 zurückgehalten wurden, konnte der Deckelteil 4b durch weiteres Abschrauben des Verschlussdeckels 4 aus dem Klemmsitz im Eintrittsende 7 gelöst werden. In dieser Darstellung ist der Kanister 1 bereits vollständig entlüftet.

Das Gewindeteil 3 lässt sich nun von dem Auslaufstutzen 2 abschrauben. Dabei wird das Auslaufrohr 5 mit aus dem Kanister 1 heraus gezogen, da das Gewindeteil 3 mit seinem inneren Absatz 3c nicht an der umlaufenden Schulter 10a des Auslaufrohrs 5 vorbei geführt werden kann, das Auslaufrohr 5 also unverlierbar mit dem Gewindeteil 3 verbunden ist.

Um den Kanister 1 benutzen zu können wird das Gewindeteil 3 nun mit seinem Innengewinde 3a auf das Außengewinde 2a des Auslaufstutzens 2 geschraubt und in Gebrauchsstellung gebracht. Damit beim Ausgießen keinerlei Kraftstoff an dem Auslaufrohr 5 vorbei durch den Gewindespalt zwischen Innengewinde 3a und dem Außengewinde 2a austreten kann, wird das Gewindeteil 3 soweit auf den Auslaufstutzen 2 aufgeschraubt, dass der Dichtungsring 11 zwischen dem Absatz 3c und der oberen Randfläche 2b des Auslaufstutzen 2 dichtend eingeklemmt wird.

Fig.7 zeigt schließlich den Kanister 1 mit dem Auslaufrohr 5 in Gebrauchsstellung auf dem Auslaufstutzen 2.

Der im Ganzen mit 1 bezeichnete Kanister für Flüssigkeit, insbesondere für Kraftstoff, weist einen Auslaufstutzen 2 mit einem aufgeschraubten Gewindeteil 3 und zugehörigen Innengewinden 3a,3b und einen Verschlussdeckel 4 mit innenliegendem Außengewinde 4a auf. Für das Ausgießen der Flüssigkeit ist ein Auslaufrohr 5 vorgesehen, das dauerhaft in dem Gewindeteil 3 steckt. Für Transport und Lagerung kann das Gewindeteil 3 so auf den Auslaufstutzen 2 des Kanisters 1 geschraubt werden, dass sich das Auslaufrohr 5 im Inneren 1a des Kanisters 1 befindet. Durch z.B. wärmebedingte Verdunstung der Flüssigkeit kann sich in dem verschlossenen Kanister 1 ein Überdruck aufbauen, der dazu führen kann, dass bei Entfernen des Verschlussdeckels 4 unbeabsichtigt Flüssigkeit durch das Auslaufrohr 5 nach außen gedrückt oder gar strahlartig und durch das Auslaufrohr 5 gebündelt heraus beschleunigt wird. Um dies zu verhindern, ist das Auslaufrohr 5 auf seiner Außenseite mit zumindest einer Nut 8 ausgestattet. Da zusätzlich ein Mechanismus vorgesehen ist, der den Verschlussdeckel 4 zeitweilig mit dem Auslaufrohr 5 verbindet, wird dieses beim Entfernen des Verschlussdeckels 4 etwas angehoben, wodurch eine Verbindung zwischen Umgebung und dem Inneren 1a des Kanisters 1 über die Nut 8 und über das Gewindespiel zwischen dem Außengewinde 4a und dem Innengewinde 3a entsteht, über die sich der Druck im Kanister 1 abbauen kann, ohne Flüssigkeit nach außen zu fördern.

## Patentansprüche

1. Kanister (1) für Flüssigkeit, insbesondere für Kraftstoff, mit einem ein Außengewinde (2a) aufweisenden Auslaufstutzen (2) und einem bei Nichtgebrauch im Inneren (1a) des Kanisters (1) befindlichen ein Austrittsende (6) und eine Austrittsöffnung (6a) aufweisenden Auslaufrohr (5), welches an seinem dem Austrittsende (6) entgegengesetzten Eintrittsende (7) und einer dazugehörigen Eintrittsöffnung (7a) ein Gewindeteil (3) mit einem Innengewinde (3a,3b) aufweist, das sowohl bei Nichtgebrauch als auch in Gebrauchsstellung auf das Außengewinde (2a) des Auslaufstutzens (2) des Kanisters (1) passt und an welchem bei Nichtgebrauch in Schließstellung ein Verschlussdeckel (4) mit einem innenliegenden Außengewinde (4a) aufgeschraubt ist, **dadurch gekennzeichnet, dass** das Auslaufrohr (5) eine wenigstens über einen Teil seiner Erstreckung und wenigstens über einen Teil seines Umfangs bis zu einem bei Nichtbenutzung im Verschlussdeckel (4) befindlichen Abschnitt verlaufende Ausnehmung oder Nut (8) aufweist, dass das Auslaufrohr (5) in Schließstellung einen dichtenden Sitz an dem Auslaufstutzen (2) des Kanisters (1) hat und dass das Auslaufrohr (5) mit dem Verschlussdeckel (4) derart kraftschlüssig verbunden ist, dass es durch Öffnen des Verschlussdeckels (4) aus dem dichtenden Sitz an dem Auslaufstutzen (2) abhebbar ist.

2. Kanister nach Anspruch 1, **dadurch gekennzeichnet, dass** das Auslaufrohr (5) mindestens zwei über einen Teil seiner Erstreckung bis zu einem bei Nichtbenutzung im Verschlussdeckel (4) befindlichen Abschnitt verlaufende Ausnehmungen oder Nuten (8) aufweist.

3. Kanister nach Anspruch 1 oder 2, **dadurch gekennzeichnet, dass** das Auslaufrohr (5) in Schließstellung mit einem Deckelteil (4b) am Verschlussdeckel (4) kraftschlüssig verbunden ist.

4. Kanister nach einem der Ansprüche 1 bis 3, **dadurch gekennzeichnet, dass** der Deckelteil (4) konzentrisch zu der rotationssymmetrischen Eintrittsöffnung (7a) des Eintrittsendes (7) des im Auslaufstutzen (2) steckenden Auslaufrohrs (5) und zu dem innenliegenden Außengewinde (4a) des Verschlussdeckels (4) ist.

5. Kanister nach einem der Ansprüche 1 bis 4, **dadurch gekennzeichnet, dass** der Deckelteil (4b) ein an der Innenseite des Verschlussdeckels (4) angeordneter zylindrischer Vorsprung ist, der in das in Schließstellung außerhalb des Kanisters befindliche Eintrittsende (7) des Auslaufrohres (5) lösbar oder kraftschlüssig oder reibschlüssig eingreift.

6. Kanister nach einem der Ansprüche 1 bis 5, **dadurch gekennzeichnet, dass** sich das Eintrittsende (7) des Auslaufrohrs (5) zu seiner Eintrittsöffnung (7a) hin verjüngt oder konisch ausgebildet ist.

7. Kanister nach einem der Ansprüche 1 bis 6, **dadurch gekennzeichnet, dass** der Außendurchmesser des Deckelteils (4b) im Vergleich zum Innendurchmesser der Eintrittsöffnung (7a) so groß ist, dass zwischen Deckelteil (4b) und Eintrittsöffnung (7a) eine kraftschlüssige Verbindung mit ausreichender Festigkeit entsteht.

8. Kanister nach einem der Ansprüche 1 bis 7, **dadurch gekennzeichnet, dass** der Deckelteil (4b) ein an der Innenseite des Verschlussdeckels (4) angeordneter Vorsprung ist, der an der in Gebrauchsstellung dem Kanister (1) zugewandten Seite über eine Öffnung verfügt und mit dieser Öffnung über das in Schließstellung außerhalb des Kanisters (1) befindliche Eintrittsende (7) des Auslaufrohres (5) lösbar oder kraftschlüssig oder reibschlüssig übergreift.

9. Kanister nach einem der Ansprüche 1 bis 8, **dadurch gekennzeichnet, dass** die Länge des axialen Eingriffs bzw. Übergriffs des Deckelteils (4b) in bzw. über das Eintrittsende (7) des Auslaufrohres (5) wenigstens etwa ein Fünftel, ein Viertel oder ein Drittel des Außendurchmessers des Deckelteils (4b) misst.

10. Kanister nach einem der Ansprüche 1 bis 9, **dadurch gekennzeichnet, dass** die Ausnehmung oder Nut (8) über ihre gesamte Erstreckung unverdeckt ist.

11. Kanister nach einem der Ansprüche 1 bis 10, **dadurch gekennzeichnet, dass** mindestens zwei Nuten (8) oder Ausnehmungen am Auslaufrohr (5) vorhanden sind, die in ihrer Tiefe soweit in das Innere des Auslaufrohrs (5) reichen, dass sie eine gemeinsame stegartige Wandung (8a) haben.

12. Kanister nach einem der Ansprüche 1 bis 11, **dadurch gekennzeichnet, dass** das Gewindeteil (3) in seinem Inneren ein Absatz (3c) zur Unterteilung des Innengewindes (3a,3b) mit kleinerem Innendurchmesser als der Innendurchmesser des Innengewindes (3a,3b) aufweist, wobei dieser Absatz (3c) radial ausgerichtete Flächen hat, die zur Aufnahme von je einem Dichtungsring (11,12) je Seite ausgebildet sind.

13. Kanister nach einem der Ansprüche 1 bis 12, **dadurch gekennzeichnet, dass** die Ausnehmung oder Nut (8) in Richtung des Eintrittsendes (7) des Auslaufrohrs (5) vor dem Eintrittsende (7) selbst endet und dass zwischen diesem Ende der Nut (8) und dem Eintrittsende (7) des Auslaufrohrs (5) eine umlaufende Schulter (10a) als axialer Anschlag vorgesehen ist.

14. Kanister nach einem der Ansprüche 1 bis 13, **dadurch gekennzeichnet, dass** mindestens zwei nasenförmige Anschläge am Umfang des Auslaufrohrs (5) in Richtung des Austrittsendes (6) des Auslaufrohrs (5) beabstandet zu der umlaufenden Schulter (10a) und in einer Ebene parallel zu dieser angebracht sind.

15. Kanister nach einem der Ansprüche 1 bis 14, **dadurch gekennzeichnet, dass** das Auslaufrohr (5) eine umlaufende Rippe (13) aufweist, die in Richtung des Austrittsendes (6) des Auslaufrohrs (5) beabstandet zu der umlaufenden Schulter (10a) und in einer Ebene parallel zu dieser angebracht ist.

16. Kanister nach einem der Ansprüche 1 bis 15, **dadurch gekennzeichnet, dass** die umlaufende Rippe (13) mit einer, zwei oder drei oder mehreren Unterbrechungen versehen ist.

17. Kanister nach einem der Ansprüche 1 bis 16, **dadurch gekennzeichnet, dass** das Gewindeteil (3) sowohl in seinem dem Verschlussdeckel (4) zugewandten Teil als auch in seinem dem Kanister (1) zugewandten Teil jeweils ein Innengewinde (3a,3b) aufweist.

18. Kanister nach einem der Ansprüche 1 bis 17, **dadurch gekennzeichnet, dass** der Auslaufstutzen (2) ein Außengewinde (2a) aufweist, das zu den beiden Innengewinden (3a,3b) des Gewindeteils (3) passt.

19. Kanister nach einem der Ansprüche 1 bis 18, **dadurch gekennzeichnet, dass** das Gewindeteil (3) an seinem äußeren Umfang Greifhilfen oder Griffe (3d) aufweist.

20. Kanister nach einem der Ansprüche 1 bis 19, **dadurch gekennzeichnet, dass** das Auslaufrohr (5) in einem Bereich zwischen einem dem Austrittsende (6) nahen Ende der Nut (8) oder Ausnehmung und dem Austrittsende (6) des Auslaufrohrs (5) zumindest einen Biegebereich (9) aufweist, der aus einem gewellten, biegsamen Rohrabschnitt besteht.

21. Kanister nach einem der Ansprüche 1 bis 20, **dadurch gekennzeichnet, dass** die Ausnehmung oder Nut (8) vor dem Beginn des Biegebereichs (9) endet.

22. Kanister nach einem der Ansprüche 1 bis 21, **dadurch gekennzeichnet, dass** die Nut (8) oder Ausnehmung so lang ist, dass sie bei maximalem Ausziehen des Auslaufrohrs (5) aus dem Gewindeteil (3) noch eine Verbindung zwischen dem Inneren (1a) des Kanisters (1) und der Umgebung herstellt.

23. Kanister nach einem der Ansprüche 1 bis 22, **dadurch gekennzeichnet, dass** zwischen dem innenliegenden Außengewinde (4a) des Verschlussdeckels (4) und dem Innengewinde (3a) des Gewindeteils (3), insbesondere in nicht vollständig verschraubtem Zustand, ein Gewindespiel vorgesehen ist, sodass die Verschraubung der beiden Gewinde gasdurchlässig ist.
